# EUROPÄISCHE PATENTSCHRIFT

(11) **EP 0 630 517 B1**
(45) Veröffentlichungstag und Bekanntmachung des Hinweises auf die Patenterteilung: **16.07.1997**
(21) Anmeldenummer: 94905055.3
(22) Anmeldetag: 13.01.1994
(51) Int. Cl.: H01H 51/22

(54) **SICHERHEITSRELAIS MIT ZWANGSGEFÜHRTEM KONTAKTSATZ UND MONOSTABILEM ANTRIEB**
SAFETY RELAY WITH GUIDED CONTACT SET AND MONOSTABLE DRIVE
RELAIS DE SECURITE COMPORTANT UN JEU DE CONTACTS GUIDE ET UNE COMMANDE MONOSTABLE

(30) Priorität: 13.01.1993 DE 4300594
(43) Veröffentlichungstag der Anmeldung: 28.12.1994
(73) Patentinhaber: Hengstler Bauelemente GmbH, D-78561 Wehingen (DE)
(72) Erfinder: KIRSCH, Eberhard, D-78564 Wehingen (DE)
(74) Vertreter: Riebling, Peter, Dr.-Ing., Patentanwalt
(86) Internationale Anmeldenummer: EP9400089
(87) Internationale Veröffentlichungsnummer: WO9416456

(56) Entgegenhaltungen:
- EP-A- 0 157 029
- EP-A- 0 168 058
- EP-A- 0 225 038
- EP-A- 0 462 841
- DE-A- 3 320 000
- DE-U- 7 902 034
- FR-A- 2 518 311

## Beschreibung

Gegenstand der vorliegenden Erfindung ist ein Sicherheitsrelais nach dem Oberbegriff des Patentanspruches 1, wie aus EP-A- 0 168 058 bekannt.

Ein derartiges Sicherheitsrelais ist mit mehreren Patenten der Anmelderin bekannt geworden, wobei der Kontaktsatz zwangsgeführt ist und die einzelnen Kontakte gegeneinander abgekammert sind, so daß beim Bruch einer Kontaktfeder es vermieden wird, daß diese Kontaktfeder in die Kammer der benachbarten Kontaktfeder hinein gerät.

Eine Zwangsführung dieses Kontaktsatzes bedeutet in an sich bekannter Weise, daß der Betätiger alle Schaltfedern erfaßt und diese entweder in die eine oder die andere Lage bringt.

Ein derartiges Sicherheitsrelais hat sich in großem Umfang bewährt, es ist aber wünschenswert, daß dem Antrieb eine kleinere Leistungsaufnahme zugeordnet wird und daß insgesamt das bekannte Relais miniaturisiert wird.

Der Erfindung liegt deshalb die Aufgabe zugrunde, ein Sicherheitsrelais der eingangs genannten Art so weiterzubilden, daß bei kleinerer Leistungsaufnahme eine Miniaturisierung des gesamten Relais gegeben ist.

Zur Lösung der gestellten Aufgabe ist die Erfindung durch die technische Lehre des Anspruches 1 gekennzeichnet.

Wesentliches Merkmal der Erfindung ist, daß nun das an sich bekannte Antriebssystem mit einem Klappanker erfindungsgemäß ersetzt wird durch ein Antriebssystem mit einem asymmetrisch wirkenden H-Anker, und daß dieser H-Anker mit seiner Längsachse etwa parallel zur Längsachse der Antriebsspule angeordnet ist und daß die Drehachse dieses H-Ankers senkrecht zur Längsachse der Antriebsspule angeordnet ist, und daß ferner der H-Anker magnetisch asymmetrisch ausgebildet ist.

Mit der gegebenen technische Lehre ergibt sich nun der wesentliche Vorteil, daß mit einem Relais mit zwangsgeführtem Kontaktsatz, welches wegen der Zwangsführung der Kontakte relativ große Kontaktabstände benötigt und deshalb einen relativ großen Hub des Antriebssystems voraussetzt, diese Voraussetzungen nun durch einen magnetisch asymmetrisch wirkenden H-Anker gewährleistet werden.

Ein H-Anker gestattet einen großen Hub, der - sofern der H-Anker magnetisch symmetrisch wirkend ausgebildet ist - symmetrisch wirkt.

Mit einem magnetisch asymmetrisch wirkenden H-Anker kann ein monostabiles Verhalten des Relais bewirkt werden.

Mit der Verwendung eines H-Ankers besteht der Vorteil, daß eine Kraft-Hub-Kurve erreicht wird, deren Endkräfte unabhängig vom Hub sind.

Ein nicht gepoltes Relais mit einem Klappanker hat diese Charakteristik nicht, denn bei einem Klappanker reduziert sich die Anfangskraft mit größer werdendem Hub, d.h. die Anfangskraft ist von dem Hub abhängig, während dies bei einem H-Anker nicht der Fall ist.

Die Anfangskraft ist hierbei die Kraft, die benötigt wird, die Kontakte des Kontaktsatzes aus ihrer Ruhelage zu bringen. Um ein derartiges Relais in seinem Gesamtvolumen miniaturisieren zu können werden zunächst einmal die gesamten Komponenten dieses Relais kleiner gebaut, was allerdings mit dem Nachteil verbunden ist, daß auch die Kontaktabstände zwischen den einzelnen Federn relativ klein werden, wodurch die vorgeschriebenen Mindestabstände zwischen den Kontaktfedern unterschritten werden. Hier ist es aber Voraussetzung, daß man einen großen Kontaktabstand einhält, was einen großen Hub vom Antriebssystem verlangt.

Symmetrische H-Anker bieten die Möglichkeit große Hubwege zu erreichen, sie bewirken aber gleichzeitig ein bistabiles Verhalten des Antriebes. Um ein monostabiles Verhalten zu erreichen, wird deshalb erfindungsgemäß der H-Anker in seiner magnetischen Wirkung zur mechanischen Symmetrie verschoben. Die Endkräfte des Antriebes werden damit asymmetrisch, wodurch ein monostabiles Verhalten erreicht wird.

Definition eines monostabilen Verhaltens ist, daß nach Weglassen der Antriebserregung der Kontaktsatz sich selbsttätig aus der Arbeitslage in seine Ruhelage bewegt.

Das Wesen der Erfindung liegt also darin, daß man bei einem kleineren Volumen eines Sicherheitsrelais der eingangs genannten Art trotzdem die gleichen Kontaktabstände erreicht, wie sie bei einem wesentlich größeren Sicherheitsrelais vorhanden sind. Die damit notwendige Vergrößerung des Hubes wird durch die Verwendung eines H-Ankers ermöglicht.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert einen Schnitt durch ein Relais nach der Erfindung;
- Figur 2:: die Draufsicht auf die Bodenplatte des Relais;
- Figur 3:: schematisiert eine Draufsicht auf den H-Anker;
- Figur 4:: das Antriebskraft-Hub-Diagramm für verschiedene H-Anker-Ausführungen.

Bezüglich der Erläuterung der Funktions eines Sicherheitsrelais nach der Erfindung wird auf die älteren Patente des gleichen Anmelders hingewiesen. Die dortige Offenbarung soll vollinhaltlich von der vorliegenden Offenbarung umfaßt sein.

Das Relais weist eine Haube 1 auf, die einen Kontaktsatzträger 2 übergreift, der als werkstoffeinstückiges Kunststoffteil eine Reihe von Komponenten des Relais aufnimmt.

In den Kontaktsatzträger 2 wird der komplette Antrieb des Relais als Rastteil eingerastet, wobei die Antriebsspule 3 mit den Jochschenkeln 4,5 und dem H-Anker 6 als zusammengesetztes Teil in den Kontaktsatzträger eingerastet werden. Hierbei greifen die Jochschenkel 4,5 mit seitlichen Ansätzen in zugeordnete Ausnehmungen 13 am Kontaktsatzträger 2 ein und sind dort verrastet.

Der H-Anker hat in seiner Drehachse 11 einen nicht näher dargestellten Lagerzapfen, welcher ebenfalls in eine zugeordnete Ausnehmung im Kontaktsatzträger eingreift. Hierbei ist Teil des Kontaktsatzträgers 2 ein etwa U-förmig freigestelltes Lagerstück 10, welches eine mittlere Ausnehmung definiert, durch welche der Lagerzapfen des H-Ankers hindurchgreift und dort drehbar gelagert ist.

Die beiden Jochschenkel 4,5 sind etwa U-förmig gebogen und liegen aneinander im Bereich des Spuleninnenrohres 30 an, wobei die beiden Endseiten jedes Jochschenkels 4,5 an einander gegenüberliegenden Seiten der Antriebsspule 3 herausragen.

Gemäß der Figur 3 greifen die Jochschenkel 4,5 in den Zwischenraum des etwa H-förmig profilierten H-Ankers ein, wobei der H-Anker im wesentlichen aus zwei parallel zueinander angeordneten Ankerplatten 7,8 besteht, zwischen denen ein Permanentmagnet 9 angeordnet ist. Der Permanentmagnet 9 ist zusammen mit den Ankerplatten 7,8 umspritzt, wobei die Ankerplatten aus einem ferromagnetischen Material bestehen.

Die Kraft-Hub-Kennlinie eines symmetrischen H-Ankers ist mit der Kurve 32 in dem Diagramm nach Fig. 4 dargestellt. Hierbei ergibt sich, daß in den Endlagen die erreichbaren Endkräfte gleich groß und maximal sind, wobei der Gesamthub des H-Ankers durch die Ordinate des Diagramms einerseits und durch die Gerade 34 andererseits definiert ist.

Bei Pos. 33 erfolgt der Schnittpunkt mit der Abzisse. In diesem Punkt ist die Antriebskraft gleich Null.

Um nun den an sich symmetrisch wirkenden H-Anker 6 unter Beibehaltung seiner mechanischen Symmetrie asymmetrisch wirken zu lassen, werden erfindungsgemäß in die diagonal bezüglich der Drehachse einander gegenüberliegenden Teile der Ankerplatten 7,8 nächst den Jochschenkeln 4,5 angeordnete Ausnehmungen 40,41 angeordnet sind, die mit einem dia- oder paramagnetischen Werkstoff 43 gefüllt sind. Dieser Werkstoff kann z. B. ein Kunststoffmaterial oder dgl. sein. Aufgrund dieser Asymmetrie diagonal einander gegenüberliegender Ankerplatten 7,8 nimmt der H-Anker eine monostabile Lage ein, denn er verschwenkt in Pfeilrichtung 31 im Gegenuhrzeigersinn um seine Drehachse 11 und legt sich mit den den Ausnehmungen 40,41 gegenüberliegenden Teilen der Ankerplatten 7,8 an den zugeordneten Jochschenkeln 4,5 an.

Im Diagramm der Figur 4 bedeutet dies, daß aufgrund der Asymmetrie nach Figur 3 der Hub des Antriebssystems um die Differenz 44 zwischen den Geraden 34,35 magnetisch verlängert wird.

Die sich dadurch ergebende Kurve 36 schneidet dann bei Pos. 37 die Abzisse, wobei der Abstand zwischen der Pos. 37 und der Pos. 33 der Hälfte der Differenz 44 entspricht.

Im Schnittpunkt 38 schneidet diese Kurve 36 die Gerade 34.

Erfindungsgemäß wird nun der Hub des H-Ankers (d.h. der Schwenkwinkel) mechanisch begrenzt. Damit wird die an sich vorhandene hohe Endkraft bei Pos. 45 begrenzt; die Kurve wird im Schnittpunkt 38 mit der Geraden 34 abgebrochen und das Antriebssystem hat nur noch die Restkraft 39. Diese Restkraft 38 bewirkt, daß, wenn man den H-Anker 6 in der der Pfeilrichtung 31 entgegen gesetzten Schwenklage bringt, daß diese magnetische Restkraft 39 wirkt und muß diese vom Kontaktsatz zum Erreichen der Ruhelage überwunden werden.

Wenn man das Relais also in die Arbeitslage entgegen der Pfeilrichtung 31 bringen will, verbleibt eine Restkraft 39, welche versucht, diese Arbeitslage aufrechtzuerhalten und deshalb vom Kontaktsatz überwunden werden muß. Wenn diese Kraft zu groß werden würde, wäre das Relais bistabil. Man versucht, diese Restkraft 39 klein zu machen, bekommt sie jedoch nicht auf Null, weil andernfalls der Hub u.a. zu stark reduziert würde.

Diesem Kraft-Hub-Verlauf der Kurve 36 wird die elektromagnetische Wirkung der Spule 3 überlagert. Die Kurve 46 in Fig. 4 zeigt den resultierenden Kraft-Hub-Verlauf, welcher auf den Kontaktsatz wirkt. Bei Pos. 47 wird ebenfalls eine Endkraft erreicht, die auf den Kontaktsatz wirkt. Der Kraft-Hub-Verlauf des Kontaktsatzes muß im Bereich zwischen der Position 37 und der Kurve 46 verlaufen, um ein monostabiles Verhalten des Relais zu erreichen. Liegt der Kraft-Hub-Verlauf des Kontaktsatzes außerhalb, d.h. innerhalb des durch die Pos. 37,38,48 begrenzten Dreieckes, dann wird das Verhalten des Relais bistabil.

Beim Verschwenken des H-Ankers aus seiner Ruhelage in die vom Antriebssystem bewirkte Arbeitslage wird somit der Betätiger 20 in Figur 1 nach oben bewegt und schaltet die einzelnen Kontakte des Kontaktsatzes 16.

Hierbei sind mehrere Kontakte jeweils in einzelnen, voneinander abgekammerten Kammern angeordnet, wobei die einzelnen Kammern durch Kammerwände 14 (in Richtung zum Antrieb) und durch weitere Kammerwände 21,22,23 abgekammert sind. Die äußere Begrenzung erfolgt durch die Stirnwand 24, an deren Außenseite eine Rückstellfeder 17 anliegt, die mit einer Justierschraube 18 in ihrer Federkraft verändert werden kann und die mit ihrem freien, schwenkbaren Ende an der Außenseite des Betätigers 20 anliegt.

Bestandteil des Kontaktsatzträgers 2 ist im übrigen ein Kunststoffkörper 15, der die Jochschenkel in Richtung zur Bodenplatte 25 abdeckt.

Die Kontakte 16 sind in Form von Anschlußstiften 19 durch die Bodenplatte 25 hindurchgeführt, wobei die Bodenplatte 25 werkstoffeinstückig mit dem Kontaktsatzträger 2 verbunden ist. Wichtig hierbei ist, daß eine große Kriechstrecke zwischen den einzelnen nebeneinanderliegenden Anschlußstiften 19 gemäß Figur 2 erreicht wird. Hierbei ist es an sich bekannt, die Anschlußstifte in Schlitzen zu lagern, wobei diese Schlitze von der Außenseite der Bodenplatte nach innen gehend ausgebildet sind. Dies ermöglicht eine einfache Montage der Anschlußstifte 19 in diesen Schlitzen.

An der vorderen Seite des Kontaktsatzträgers 2 sind im übrigen noch Spulenanschlüsse 29 angeordnet.

Mit der erfindungssgemäßen technischen Lehre wird also ein Sicherheitsrelais mit zwangsgeführtem Kontaktsatz gewährleistet, bei dem es nun erstmals möglich ist, mit relativ kleinen Gesamtabmessungen des Relais trotzdem hohe Kontaktabstände zu gewährleisten, weil mit der Verwendung des asymmetrisch wirkenden H-Ankers ein großer Hub des Betätigers 20 erzielt wird und dadurch große Kontaktabstände ermöglichst werden. Die asymmetrische Wirkung des H-Ankers hat den Vorteil, daß in der Ruhelage die Kontakte des Kontaktsatzes in einer definierten Stellung gehalten werden, ohne Rückwirkungen des Ankers auf den Kontaktsatz.

Ein weiterer Vorteil der Erfindung liegt darin, daß durch die Verwendung eines asymmetrisch wirkenden H-Ankers 6 es nicht zu einer unerwünschten Mitnahme von verschweißten Kontakten kommt, auch wenn der Strom durch die Spule 3 des Antriebssystems wesentlich erhöht wird. Dies liegt daran, daß auch bei wesentlicher Steigerung des Stromflußes durch die Spule der H-Anker nur verschwenkt wird aufgrund der Differenz der Magnetflüsse zwischen den einander gegenüberliegenden Ankerplatten 4,5. Das führt dazu, daß auch bei Einleitung hoher Ströme in die Spule des Antriebssystems die Antriebskraft auf die Kontakte des Kontaktsatzes auf einen bestimmten Wert begrenzt bleibt und damit nicht die Gefahr besteht, daß bei einem verschweißten Öffner auch Schließer geschlossen werden können, weil die Antriebskraft nicht ausreicht, den Kontaktsatz in sich so zu deformieren oder zu verbiegen, daß dieser unzulässige Zustand erreicht wird. Dies ist ein wesentlicher Vorteil des asymmetrisch wirkenden H-Ankers, der in Verbindung mit dem beschriebenen Sicherheitskonzept (zwangsgeführter Kontaktsatz) zu dem erfindungsgemäßen Erfolg führt.

Im übrigen weist der H-Anker 6 eine oben liegende Betätigerplatte 49 auf, die mit der oberen Ankerplatte 7 verbunden ist und an welcher der Betätiger 20 anliegt.

### ZEICHNUNGS-LEGENDE

- 1: Haube
- 2: Kontaktsatzträger
- 3: Antriebsspule
- 4: Jochschenkel
- 5: Jochschenkel
- 6: H-Anker
- 7: Ankerplatte
- 8: Ankerplatte
- 9: Permanentmagnet
- 10: Lagerstück
- 11: Drehachse

- 13: Ausnehmung
- 14: Kammerwand
- 15: Kunststoffkörper
- 16: Kontaktsatz
- 17: Rückstellfeder
- 18: Justierschraube
- 19: Anschlußstift
- 20: Betätiger
- 21: Kammerwand
- 22: Kammerwand
- 23: Kammerwand
- 24: Stirnwand
- 25: Bodenplatte
- 28: geschlossene Schlitzabdeckung
- 29: Spulenanschluß
- 30: Spuleninnenrohr
- 31: Pfeilrichtung
- 32: Kurve
- 33: Position
- 34: Gerade
- 35: Gerade
- 36: Kurve
- 37: Position
- 38: Schnittpunkt
- 39: Restkraft
- 40: Ausnehmung
- 41: Ausnehmung

- 43: Werkstoff
- 44: Differenz
- 45: Position
- 46: Kurve
- 47: Position
- 48: Position
- 49: Betätigerplatte

## Patentansprüche

1. Sicherheitsrelais mit zwangsgeführtem Kontaktsatz und gepoltem monostabilem Antrieb, wobei die einzelnen Kontaktfedersätze (16) gegeneinander abgekammert sind, und zum Antrieb ein H-Anker (6) vorgesehen ist, der mit seiner Längsachse etwa parallel zur Längsachse der Antriebsspule (4) angeordnet ist und dessen Drehachse (11) senkrecht zur Längsachse der Antriebsspule (3) steht, **dadurch gekennzeichnet,** daß der H-Anker (6) durch zwei parallel zueinander angeordnete Ankerplatten (7,8), zwischen welchen Jochschenkel (4,5) eingreifen, mechanisch symmetrisch, und durch Anordnung eines Permanentmagneten (9) zwischen den Ankerplatten (7,8) magnetisch asymmetrisch ausgebildet ist und der H-Anker in einem vom Kontaktsatzträger (2) definierten, etwa U-förmigen Lagerstück (10) drehbar gelagert ist, und asymmetrisch, in diagonal gegenüberliegenden Teilen der Ankerplatten (7,8) Ausnehmungen (40,41) vorgesehen sind, die einen dia- oder paramagnetischen Werkstoff aufweisen, wobei der Betätiger (20) von einer in Verlängerung des H-Ankers (6) angeordneten Betätigerplatte (49) bewegt wird und die Kontaktfedersätze (16) gemeinsam betätigt.

## Claims

1. A safety relay with an automatically guided contact set and poled monostable drive, in which the individual contact spring sets (16) are compartmentalized with respect to each other, and an H-armature (6) is provided for driving, which is arranged with its longitudinal axis approximately parallel to the longitudinal axis of the drive coil (4) and the rotation axis (11) of which is perpendicular to the longitudinal axis of the drive coil (3), characterised in that the H-armature (6) is constructed so as to be mechanically symmetrical through two armature plates (7, 8) arranged parallel to each other, between which yoke shanks (4,5) engage, and so as to be magnetically asymmetrical through arrangement of a permanent magnet (9) between the armature plates (7,8), and the H-armature is mounted rotatably in an approximately U-shaped bearing piece (10) defined by the contact set carrier (2) and asymmetrically, in diagonally opposite parts of the armature plates (7, 8) recesses (40, 41) are provided, which have a dia- or paramagnetic material, in which the actuator (20) is moved by an actuator plate (49) arranged in an extension of the H-armature (6) and actuates the contact spring sets (16) jointly.

## Revendications

1. Relais de sécurité comportant un jeu de contacts à guidage forcé et une commande monostable polarisée, dans lequel les différents jeux de ressorts de contact (16) sont séparés les uns des autres et il est prévu pour la commande un induit en H (6) dont l'axe longitudinal est à peu près parallèle à l'axe longitudinal de la bobine de commande (4) et dont l'axe de rotation (11) est perpendiculaire à l'axe longitudinal de la bobine de commande (3), **caractérisé** en ce que 1' induit en H (6) a une structure symétrique, mécaniquement, définie par deux plaques d'induit parallèles (7, 8) entre lesquelles pénètrent des branches de culasse (4, 5), et asymétrique, magnétiquement, définie par un aimant permanent (9) disposé entre les plaques d'induit (7, 8), l'induit en H est monté pivotant dans un élément formant palier (10) approximativement en U et défini par le support de jeu de contacts (2), et il est prévu asymétriquement, dans des parties opposées en diagonale des plaques d'induit (7, 8), des creux (40, 41) qui contiennent un matériau diamagnétique ou paramagnétique, étant précisé que l'élément d'actionnement (20) est déplacé par une plaque d'actionnement (49) disposée dans le prolongement de l'induit en H (6), et actionne conjointement les jeux de ressorts de contact (16).
